# EUROPÄISCHE PATENTSCHRIFT

(11) **EP 0 057 744 B1**
(45) Veröffentlichungstag und Bekanntmachung des Hinweises auf die Patenterteilung: **05.03.1986**
(21) Anmeldenummer: 81106936.8
(22) Anmeldetag: 04.09.1981
(51) Int. Cl.: B65B 27/08, B65B 67/00

(54) **Vorrichtung zum Zusammenbinden von einer Mehrzahl aufeinandergelegter Zeitungen und/oder Zeitschriften zu einem Paket**
Device for stacking and bundling newspapers or magazines
Dispositif pour mettre en pile et lier des journaux ou revues

(30) Priorität: 06.02.1981 CH 809/81
(43) Veröffentlichungstag der Anmeldung: 18.08.1982
(73) Patentinhaber: Forrer, Hans, CH-9621 Oberhelfenschwil (CH)
(72) Erfinder: Forrer, Hans, CH-9621 Oberhelfenschwil (CH)
(74) Vertreter: Römpler, Georg

## Beschreibung

Die Erfindung bezieht sich auf eine Vorrichtung zum Zusammenbinden einer Mehrzahl aufeinandergelegter Zeitungen und/oder Zeitschriften zu einem Paket, mit einem viereckigen, kistenförmigen, mindenstens oben offenen Zeitungsbehälter, dessen Boden auf fussähnlichen Abstützungen steht, wobei der Boden mit einem von der einen Längsseitenmitte zur gegenüberliegenden Längsseitenmitte führenden Schnurführungskanal versehen ist, der sowohl an seinen beiden Enden als auch oben, also durch den Boden hindurch offen ist, und mit einer Schnurführungsstange, die an einem Ende als Handbetätigungsgriff ausgebildet ist und an dem anderen Ende einen Schlitz zur Aufnahme eines Schnurendes aufweist.

Zum Abholen von Altpapier müssen die Zeitungen und Zeitschriften gebündelt werden ; dazu dient eine Bindevorrichtung.

Aus der Druckschrift US-A-4154159 ist eine Vorrichtung gemäss dem Oberbegriff des Patentanspruchs 1 bekannt. Diese bekannte Vorrichtung ist durch einen viereckigen kistenförmigen, mindestens oben offenen Zeitungsbehälter gekennzeichnet, dessen Boden auf fussähnlichen Abstützungen steht. Der Boden ist mit einem von der einen Längsseitenmitte zur gegenüberliegenden Längsseitenmitte führenden Schnurführungskanal versehen, der sowohl an seinen beiden Enden als auch oben, also durch den Boden hindurch offen ist. Weiter weist diese Vorrichtung eine Schnurführungsstange auf, die an einem Ende als Handbetätigungsgriff ausgebildet ist und an dem anderen Ende mit einem Schlitz zur Aufnahme eines Schnurendes versehen ist. Die bekannte Vorrichtung hat den Nachteil, dass die Schnurführungsstange aus einem separaten Stück besteht. Sie muss quer zum Zeitungsbehälter liegend mit dem Schnurende im Schlitz voran in den Schnurführungskanal geführt werden. Die Vorrichtung braucht deshalb viel Platz.

Die Erfindung will die bekannte Vorrichtung verbessern. Die kennzeichnenden Merkmale der Ansprüche lösen die Aufgabe, eine Vorrichtung zum Zusammenbinden einer Mehrzahl aufeinandergelegter Zeitungen und/oder Zeitschriften zu einem Paket zu schaffen, bei der die Schnurführungsstange mit eingebaut ist.

Der Schnurführungskanal ist an mindestens einer seiner beiden Seiten mit einem Längsschlitz versehen. Die Schnurführungsstange ist unter der Längsmittelachse des Bodens nahe einer Behälterquerseite waagerecht schwenkbar in einem Lager hängend gelagert. Dabei wird der mit einem zur Aufnahme des Schnurendes dienenden Schlitz versehene inere Teil der Schnurführungsstange im Seiten-Längsschlitz des Schnurführungskanals geführt. So ist dieses Schnurende durch Schwenken der Schnurführungsstange von einer Behälterseite durch den Schnurführungskanal zur anderen Behälterseite führbar.

Die erfindungsgemässe Vorrichtung hat den Vorteil, dass die eingebaute Schnurführungsstange sehr wenig Platz benötigt. Sie kann auch nicht verloren gehen, wie das bei der bekannten Vorrichtung möglich ist.

Nachfolgend wird anhand der Zeichnung ein Ausführungsbeispiel der erfindungsgemässen Vorrichtung beschrieben.
Figur 1 zeigt eine schematische, teilweise im Schnitt dargestellte, Seitenansicht,
Figur 2 zeigt eine Draufsicht auf den Behälterboden,
Figur 3 A zeigt ein rechtwinkliges Seiten-Längsprofil,
Figur 3 B zeigt eine Draufsicht auf das Längsprofil nach Figur 3 A,
Figur 4 A zeigt ein rechtwinkliges Seiten-Längsprofil mit nach aussen versetzten Schenkeln,
Figur 4 B zeigt eine Draufsicht auf das Längsprofil nach Figur 4 A.

Der Boden 2 des oben offenen, viereckigen, kistenförmigen Zeitungsbehälters 1 steht auf fussähnlichen Abstützungen 3. Dieser Boden 2 ist mit einem von der einen Längsseitenmitte zur gegenüberliegenden Längsseitenmitte führenden Schnurführungskanal 4 versehen. Der Schnurführungskanal 4 ist an seinen beiden Enden offen und hier doppelt bis vierfach verbreitert. Oben durch den Boden 2 hindurch, ist der Schnurführungskanal 4 ebenfalls offen und an einer Seite, oder besser an beiden Seiten, weist er einen Längsschlitz 5 auf. Unter der Längsmittelachse des Bodens 2, nahe einer Behälterquerseite desselben, ist eine Schnurführungsstange 6 in seinem Mittelbereich waagerecht schwenkbar in einem Lager 13 hängend gelagert. Der äussere Hebelarm der Schnurführungsstange 6 dient als Handbetätigungsgriff 7 und der im Seiten-Längsschlitz 5 des Schnurführungskanals 4 geführte zweite Hebelarm 8 weist an seinem Ende einen Schlitz 9 auf, zur Aufnahme eines Schnurendes 10. Als Seitenwände des Zeitungsbehälters 1 sind in rechtwinklige Schlitze 11 an allen vier Ecken des Bodens 2 je ein mit rechtwinkligem Querschnitt versehenes Längsprofil 12 auswechselbar eingesteckt. In Figur 3 A und B ist ein solches Längsprofil 12 dargestellt.

Falls man Zeitungen und/oder Zeitschriften grösseren Formats, z. B. englischen Formats, in den Zeitungsbehälter 1 legen will, dann steckt man in die Schlitze 11 je ein Längsprofil 12 ein, wie es aus den Fig. 4 A und B ersichtlich ist. Diese ebenfalls mit rechtwinkligem Querschnitt versehenen Längsprofile 12 sind direkt oberhalb den Schlitzen 11 an ihren beiden Schenkeln nach aussen versetzt. Dadurch wird die Auflagefläche im Zeitungsbehälter 1 verlängert und verbreitert. An der dem Handbetätigungsgriff 7 gegenüberliegenden Behälterquerseite ist in den Boden 2 ein Kasten 14 zur Aufnahme eines Schnurkneuels angeordnet. Die Öffnung 16 zur Entnahme der Schnur liegt an der Aussenseite des Schnurkastens 14. Die wesentlichen Bestandteile der Vorrichtung, wie Boden 2, Schnurführungskanal 4, Schnurführungsstange 6, Schnurkasten 14 und Seiten-Längsprofile 12 bestehen vorteilhaft aus Kunststoff. Anstelle der Längsprofile 12 aus Kunststoff könnten in den Boden 2 auch aus Draht geformte Längsprofile mit rechtwinkligem Querschnitt eingesteckt sein. Von der einen Querseitenmitte zur anderen Querseitenmitte läuft in der Oberseite des Bodens 2 eine Nut 15 zur Aufnahme der über den Boden 2, bzw. unter dem Zeitungsstapel 17, geführten Schnur.

Die Herstellung von Zeitungspaketen mittels der beschriebenen Vorrichtung erfolgt folgendermassen : Zuerst wird ein ca 150 cm langes Stück Schnur aus dem Schnurkasten 14 über die Nut 15 herausgezogen. Ab Behälter 1 verbleibt dann noch ein mehr als einen Meter langes Schnurstück. Dann werden die Zeitungen und Zeitschriften auf den Behälterboden 2 gestapelt. Nachdem man in das Ende 10 der Schnur einen Knoten gemacht hat und den zweiten Hebelarm 8 der Schnurführungsstange 6 auf eine Längsseite des Behälters 1 geschwenkt hat, wird das Ende der Schnur in den Schlitz 9 am Ende des zweiten Hebelarmes 8 gesteckt, wobwei der Schnurknoten nach unten zu liegen kommt. Der zweite Hebelarm 8 der Schnurführungsstange 6 wird nun bei gespannter Schnur mit dem Schnurende auf die andere Längsseite des Behälters 1 geschwenkt. Jetzt läuft unter dem Zeitungsstapel 17 nicht nur ein Schnurstück von einer Querseite zur anderen Querseite, sondern auch noch von einer Längsseite zur anderen Längsseite. Die aus vier Richtungen auf dem Zeitungsstapel 17 zusammenkommenden Schnurteile müssen schliesslich nur noch untereinander verbunden werden und das Zeitungspaket ist fertig.

## Patentansprüche

1. Vorrichtung zum Zusammenbinden einer Mehrzahl aufeinandergelegter Zeitungen und/oder Zeitschriften zu einem Paket, mit einem viereckigen, kistenförmigen, mindestens oben offenen Zeitungsbehälter (1) dessen Boden (2) auf fussähnlichen Abstützungen (3) steht, wobei der Boden (2) mit einem von der einen Längsseitenmitte zur gegenüberliegenden Längsseitenmitte führenden Schnurführungskanal (4) versehen ist, der sowohl an seinen beiden Enden als auch oben, also durch den Boden (2) hindurch offen ist, und mit einer Schnurführungsstange (6), die an einem Ende als Handbetätigungsgriff (7) ausgebildet ist und an dem anderen Ende einen Schlitz (9) zur Aufnahme eines Schnurendes (10) aufweist, dadurch gekennzeichnet, dass der Schnurführungskanal (4) an mindestens einer seiner beiden Seiten einen Längsschlitz (5) aufweist ; die Schnurführungsstange (6) unter der Längsmittelachse des Bodens (2) nahe einer Behälterquerseite derselben in ihrem Mittelbereich waagerecht schwenkbar und in einem Lager (13) hängend gelagert ist, wobei der mit einem zur Aufnahme des Schnurendes (10) dienenden Schlitz (9) versehene innere Teil der Schnurführungsstange (6) im Seiten-Längsschlitz (5) des Schnurführungskanals (4) geführt wird, so dass dieses Schnurende (10) durch Schwenken der Schnurführungsstange (6) von einer Behälterlängsseite durch den Schnurführungskanal (4) zur anderen Behälterlängsseite führbar ist.

2. Vorrichtung nach Patentanspruch 1, dadurch gekennzeichnet, dass jedes der beiden Enden des Schnurführungskanals (4) mindestens um das doppelte verbreitert ist.

3. Vorrichtung nach Patentanspruch 1, dadurch gekennzeichnet, dass als Seitenwände des Zeitungsbehälters (1) in rechtwinklige Schlitze (11) an allen vier Ecken des Bodens (2) je ein rechtwinkliges Längsprofil (12) (Fig. 3) eingesteckt ist.

4. Vorrichtung nach Patentanspruch 3, dadurch gekennzeichnet, dass die rechtwinkligen Längsprofile (12) direkt oberhalb den Schlitzen (11) an den Ecken des Bodens (2) an beiden Schenkeln nach aussen versetzt sind, damit im Zeitungsbehälter (1) grösserformatige, d. h. längere und breitere, Zeitungen aufstapelbar sind (Fig. 4).

5. Vorrichtung nach Patentanspruch 1, dadurch gekennzeichnet, dass an der dem Handbetätigungsgriff (7) gegenüberliegenden Bodenquerseite ein in den Boden (2) eingelassener Schnurkasten (14) zur Aufnahme eines Schnurkneuels angeordnet ist, dessen Schnurentnahmeloch an der Aussenseite liegt.

6. Vorrichtung nach den Patentansprüchen 4 und 5, dadurch gekennzeichnet, dass der Boden (2), der Schnurführungskanal (4), die Schnurführungsstange (6), der Schnurkasten (14) und die Seiten-Längsprofile (12) aus Kunststoff bestehen.

7. Vorrichtung nach Patentanspruch 1, dadurch gekennzeichnet, dass als Seitenwände des Zeitungsbehälters (1) in Öffnungen an allen vier Ecken des Bodens (2) je ein aus Draht geformtes Längsprofil mit rechtwinkligem Querschnitt eingesteckt ist.

8. Vorrichtung nach Patentanspruch 5, dadurch gekennzeichnet, dass in die Oberseite des Bodens (2) eine von der einen Querseitenmitte zur anderen Querseitenmitte laufende Nut (15) eingelassen ist, die zur Aufnahme eines aus dem Schnurkasten (14) gezogenen und über den Boden (2) geführten Schnurstücks dient.

## Claims

1. Device for bundling a plurality of newspapers and/or magazines laid on top of each other, with a quadrangular box-shaped newspaper container (1) which is open at least at the top and the base (2) of which rests on feet-like supports (3), the base (2) being provided with a cord guide channel (4) which leads from the middle of one longitudinal side to the middle of the opposite longitudinal side and which is open both at its two ends as well as at the top, i.e. through the base (2), and with a cord guide rod (6) which at one end is formed as a manual operating handle (7) and at the other end has a slot (9) for receiving a cord end (10), characterised in that the cord guide channel (4) has a longitudinal slot (5) on at least one of its two sides and in that the cord guide rod (6) is mounted in suspended fashion in a bearing (13) and is pivotable horizontally in its middle region underneath the longitudinal median axis of the base (2) in the vicinity of a transverse side of the container, the inner part of the cord guide rod (6), which is provided with a slot (9) for receiving the cord end (10), is guided in the longitudinal side slot (5) of the cord guide channel (4) so that this cord end (10) can be guided from one longitudinal side of the container, through the cord guide channel (4), to the other longitudinal side of the container by pivoting the cord guide rod (6).

2. Device according to Claim 1, characterised in that the width of each of the two ends of the cord guide channel (4) is at least doubled.

3. Device according to Claim 1, characterised in that a rectangular longitudinal section (12) is inserted, as a side wall of the newspaper container (1), into rectangular slots (11) at all four corners of the base (2) (Figure 3).

4. Device according to Claim 3, characterised in that both sides of the rectangular longitudinal sections (12) are displaced outwards directly above the slots (11) at the corners of the base (2) so that newspapers with a larger format, i.e. which are longer and wider, can be stacked in the newspaper container (1) (Figure 4).

5. Device according to Claim 1, characterised in that a cord box (14) which is set into the base (2) and is intended for receiving a cord coil and the cord dispensing hole of which is located on the external side is arranged on the transverse side of the base opposite the manual operating handle (7).

6. Device according to Claims 4 and 5, characterised in that the base (2), the cord guide channel (4), the cord guide rod (6), the cord box (14) and the longitudinal side sections (12) are made of plastic.

7. Device according to Claim 1, characterised in that a longitudinal section which is made from wire and has a rectangular cross-section is inserted, as a side wall of the newspaper container (1), into each of the openings at all four corners of the base (2).

8. Device according to Claim 5, characterised in that a groove (15) running from the middle of one transverse side to the middle of the other transverse side is located in the upper surface of the base (2) and serves to receive a length of cord which is pulled out of the cord box (14) and guided over the base (2).

## Revendications

1. Dispositif pour lier ensemble en un paquet ficelé un certain nombre de journaux et/ou revues empilés, avec un récipient (1) à journaux parallélépipède rectangle en forme de boîte, ouvert au moins en haut, dont le fond (2) est fixé sur des supports (3) analogues à des pieds, où le fond (2) est muni d'un canal (4) de guidage de ficelle allant du milieu d'un grand côté au milieu du grand côté opposé, ouvert tant à ses deux extrémités que sur son dessus, donc ouvert à travers le fond (2), et muni d'une barre (6) conductrice de ficelle, laquelle est conçue à une extrémité comme poignée (7) d'actionnement manuel et présente à l'autre extrémité une entaille (9) pour la prise d'un bout (10) de la ficelle, caractérisé par le fait que le canal (4) de guidage de ficelle présente sur au moins un de ses deux côtés un dégagement (5) longitudinal ; la barre (6) conductrice de ficelle logée suspendue dans un palier (13) à pivot situé dans le grand axe médian du fond (2), au voisinage d'un petit côté du récipient, peut pivoter horizontalement sur un secteur central, alors que la partie intérieure de la barre (6) conductrice de ficelle, comportant une entaille (9) servant à la prise du bout (10) de la ficelle, est guidée dans le dégagement (5) longitudinal latéral du canal (4) de guidage de ficelle, de telle sorte que le bout (10) de la ficelle puisse être déplacé d'un grand côté du récipient à l'autre grand côté du récipient à travers le canal (4) de guidage de ficelle par pivotement de la barre (6) conductrice de ficelle.

2. Dispositif selon revendication de brevet 1, caractérisé par le fait que chacune des deux extrémités du canal (4) de guidage de ficelle est évasée à au moins le double de la largeur du canal (4).

3. Dispositif selon revendication de brevet 1, caractérisé par le fait que, en tant que parois latérales du récipient (1) à journaux, un profilé- cornière (12) orthogonal (Fig. 3) est emboîté dans une fente (11) orthogonale à chacun des quatre coins du fond (2).

4. Dispositif selon revendication de brevet 3, caractérisé par le fait que les profilés-cornières (12) orthogonaux sont décalés vers l'extérieur sur leurs deux ailes directement au-dessus des fentes (11) aux coins du fond (2), de telle sorte que des journaux de plus grand format, c. à d. plus longs et plus larges, puissent être empilés dans le récipient (1) à journaux (Fig. 4).

5. Dispositif selon revendication de brevet 1, caractérisé par le fait que sur le petit côté du fond (2) opposé à la poignée (7) d'actionnement manuel, un boîtier (14) à ficelle encastré dans le fond (2) est disposé pour le logement d'une pelote de ficelle, où l'orifice (16) de prélèvement de ficelle se trouve sur le côté extérieur.

6. Dispositif selon revendications de brevet 4 et 5, caractérisé par le fait que le fond (2), le canal (4) de guidage de ficelle, la barre (6) conductrice de ficelle, le boîtier (14) à ficelle et les profilés-cornières (12) sont constitués en matière plastique.

7. Dispositif selon revendication de brevet 1, caractérisé par le fait que, en tant que parois latérales du récipient (1) à journaux, un profilé longitudinal de section rectangulaire, constitué de fil plié, est emboîté dans une ouverture à chacun des quatre coins du fond (2).

8. Dispositif selon revendication de brevet 5, caractérisé par le fait que dans la face supérieure du fond (2) une rainure (15) est ménagée, allant du milieu d'un petit côté au milieu de l'autre petit côté, laquelle sert à déposer une longueur de ficelle tirée du boîtier (14) à ficelle et amenée au-dessus du fond (2).
